# EUROPÄISCHE PATENTSCHRIFT

(11) **EP 0 197 912 B1**
(45) Veröffentlichungstag und Bekanntmachung des Hinweises auf die Patenterteilung: **11.04.1990**
(21) Anmeldenummer: 86890031.7
(22) Anmeldetag: 13.02.1986
(51) Int. Cl.: E04C 5/12

(54) **Verankerung für Spannglieder**
Anchoring device for stressing members
Ancrage pour armature de précontrainte

(30) Priorität: 05.03.1985 AT 646/85
(43) Veröffentlichungstag der Anmeldung: 15.10.1986
(73) Patentinhaber: Vorspann-Technik Gesellschaft m.b.H., A-5023 Salzburg (AT)
(72) Erfinder: Thal, Hermann, Dipl.-Ing., A-5310 Mondsee (AT)
(74) Vertreter: Köhler-Pavlik, Johann, Dipl.-Ing.

(56) Entgegenhaltungen:
- GB-A- 935 476
- GB-A- 950 558
- NL-A- 293 083
- SOVIET INVENTIONS ILLUSTRATED, Sektion Mechanical & General, Woche J48, Zusammenfassung Nr. A5087, Q44, 19. Januar 1983, Derwent Publications Ltd; & SU-A-897 999 (LEVANOV G.N.) 25-01-1982
- SOVIET INVENTIONS ILLUSTRATED, Sektion Mechanical & General, Woche J48, Zusammenfassung Nr. A5086, Q44, 19. Januar 1983, Derwent Publications Ltd; & SU-A-897 998 (LEVANOV G.N.) 25-01-1982

## Beschreibung

Die Erfindung betrifft eine Verankerung für Spannglieder, insbesondere für Spannlitzen oder Spannstäbe, wobei das Spannglied mittels mindestens zwei von diesem durchsetzten und hintereinander angeordneten Preßteilen in zumindest einem Ankerkörper verankert ist.

Ein herkömmlicher Ankerkörper ist als Konusring ausgebildet, in welchen ein zumindest zweiteilig ausgebildeter Ringkeil eingesetzt wird, dessen Innenwandung gezahnt ist. Beim Einpressen des Ringkeils drückt sich die Zahnung der Innenwandung in die Oberfläche des Spannglieds ein und erzeugt Einkerbungen. Im gespannten Zustand des Spannglieds kann es bedingt durch die Querschnittsverminderung an den Einkerbungen bei kurzzeitig hohen statischen Beanspruchungen oder bei langanhaltenden dynamischen Belastungen zum Zerreißen des Spannglieds an diesen Stellen kommen.

In der SU-A-897 999 wird eine Verankerung beschrieben, bei der die Spannglieder in einem Ankerkörper mittels zweier Ringkeile aus dem gleichen Material verankert sind. Diese sitzen in konischen Öffnungen, die sich sowohl auf der dem Bauwerk zugewandten als auch dessen entgegengesetzter Seite befinden. Daher treten auch bei dieser Ausführung die im vorigen Absatz aufgeführten Nachteile ungemindert auf.

Aufgabe der Erfindung ist die Schaffung einer Verankerung sowie eines Verfahrens zur Herstellung derselben, durch welche obige Gefahr des frühzeitigen Zerreißens des Spannglieds beseitigt, bzw. auf ein Minimum reduziert wird.

Die Verankerung der eingangs genannten Art ist erfindungsgemäß dadurch gekennzeichnet, daß der vom Bauwerk entferntere Preßteil härter oder gleich hart wie das Spannglied und der dem Bauwerk nähergelegene Preßteil weicher als das Spannglied ist.

In vorteilhafter Weise besteht der dem Bauwerk näher gelegene Preßteil aus Kunststoff oder Weichmetall, wobei unter Weichmetall ein Metall zu verstehen ist, welches weicher als das Spannglied ist, z.B. nicht gehärteter Stahl.

In Ausgestaltung der Erfindung ist vorgesehen, daß in dem dem Bauwerk näher gelegenen Preßteil innenseitig eine Schichte aus Kunststoff oder Weichmetall vorgesehen ist.

Gemäß einer ersten Ausführungsform besteht der Ankerkörper aus einem vom Bauwerk entfernteren ersten Ankerkörper und einem, dem Bauwerk näher gelegenen zweiten Ankerkörper, wobei die Preßteile als Ankerkeile ausgebildet sind.

Gemäß einer zweiten Ausführungsform ist der Ankerkörper als einteiliger Ankerkörper ausgebildet, wobei zumindest der vom Bauwerk entferntere Preßteil als Ankerkeil ausgebildet ist. Bei dieser Ausführungsform weist der dem Bauwerk näher gelegene Preßteil entweder eine zylindrische Form auf, oder er ist als Ankerkeil ausgebildet, dessen Konusspitze vom Bauwerk weggerichtet ist.

Ein Verfahren zur Herstellung einer Verankerung gemäß der ersten Ausführungsform ist dadurch gekennzeichnet, daß das Spannglied zuerst gespannt wird, worauf unter Einsetzen eines Zwischenglieds zwischen dem ersten und dem zweiten Ankerkörper der Ankerkeil des ersten Ankerkörpers eingepreßt wird, währenddessen sich der erste Ankerkörper über das Zwischenglied auf dem zweiten Ankerkörper abstützt, anschließend das Zwischenglied entfernt und darauffolgend der Ankerkeil des zweiten Ankerkörpers über den ersten Ankerkörper eingepreßt wird.

Ein Verfahren zur Herstellung einer Verankerung gemäß der zweiten Ausführungsform ist dadurch gekennzeichnet, daß das Spannglied zuerst gespannt wird, worauf unter Einsetzen eines Zwischenglieds zwischen dem Ankerkörper und einer Ankerplatte der Ankerkeil in den Ankerkörper eingepreßt wird, währenddessen sich der Ankerkörper über das Zwischenglied auf der Ankerplatte abstützt, anschließend das Zwischenglied entfernt, und darauffolgend der zylindrische Preßteil bzw. der Ankerkeil über den Ankerkörper eingepreßt wird.

Die Erfindung wird nachfolgend anhand mehrerer Ausführungsbeispiele mit Hilfe der Zeichnung beschrieben.

Es zeigen
Fig. 1 bis 3 ein erstes Ausführungsbeispiel einer Verankerung während des Spann- bzw. Preßvorganges,
Fig. 4 bis 6 ein zweites Ausführungsbeispiel einer Verankerung während des Spann- bzw. Preßvorganges,
Fig. 7 und 8 zwei Beispiele von Ankerkeilen,
Fig. 9 ein Diagramm zur Erläuterung des Verlaufs der Zugkraft entlang des Spannglieds,
Fig. 10 bis 12 ein drittes Ausführungsbeispiel einer Verankerung während des Spann- bzw. Preßvorgangs, und
Fig. 13 bis 15 ein viertes Ausführungsbeispiel einer Verankerung während des Spann- bzw. Preßvorgangs.

In Fig. 1 bezeichnet 1 das Spannglied in Form einer Spannlitze, Spanndraht od.dgl. Mit 2 ist ein erster Ankerkörper in Form eines Konusringes bezeichnet, welcher sich über ein Zwischenglied 3 in Form eines zweiteiligen Unterlagsrings an einen zweiten Ankerkörper 4 abstützt, der ebenfalls als Konusring ausgebildet ist und sich an eine Ankerplatte 5 abstützt. Im ersten und zweiten Ankerkörper 2 und 4 sind Ankerkeile 6 bzw. 7 in Form von Ringkeilen eingesetzt.

Die Herstellung der Verankerung erfolgt in der Weise, daß zuerst das Spannglied 1 gespannt wird, worauf der Ankerkeil 6 in den ersten Ankerkörper 2 eingepreßt wird, währenddessen sich dieser über das Zwischenglied 3 am Ankerkörper 4 abstützt. Danach wird das zweiteilige Zwischenglied 3 entfernt, wobei das Spannglied 1 nachgespannt wird, sodaß sich der erste Ankerkörper 2 etwas vom Zwischenglied 3 abhebt. Anschließend wird das Spannglied 1 entspannt, sodaß der erste Ankerkörper 2 am Ankerkeil 7 des zweiten Ankerkörpers 4 zunächst anliegt, wie in Fig. 2 dargestellt, worauf durch weiteres Entspannen des Spannglieds 1 das Einpressen des Ankerkeil 7 in den zweiten Ankerkörper 4 über den ersten Ankerkörper 2 erfolgt, bis der erste Ankerkörper 2 direkt am zweiten Ankerkörper 4 aufliegt, wie in Fig. 3 dargestellt. Das Einpressen kann auch maschinell mittels einer Preßvorrichtung erfolgen, bzw. unterstützt werden. Gegebenenfalls kann aber auch ein geringer Abstand zwischen den beiden Ankerkörpern 2 und 4 eingehalten werden, d.h. daß sich der erste Ankerkörper 2 in der Endlage auf den Ankerkeil 7 des zweiten Ankerkörpers 4 abstützt. Beim Einpressen dringt bzw. "fließt" das weichere Material des Ankerkeils 7 in die Hohlräume zwischen den Spannlitzen ein.

Beim zweiten Ausführungsbeispiel nach Fig. 4 bis 6 sind drei Spannglieder 1 vorgesehen. Die Ankerkörper 2' und 4' weisen demnach jeweils drei konusförmige Öffnungen auf, in welche die Ankerkeile 2' und 4' eingesetzt sind. Dementsprechend weist auch das Zwischenglied 3' drei Öffnungen auf. Die Ankerplatte 5' weist nur eine Öffnung für den Durchgang der drei Spannglieder 1 auf.

Die Verankerung erfolgt in der gleichen Weise wie beim ersten Ausführungsbeispiel, d.h. die in Fig. 4, 5 und 6 dargestellten Einbauphasen entsprechen denen der Fig. 1 bis 3.

Als Material für die Ankerkeile 7 des zweiten Ankerkörpers 4 bzw. 4' dient vorzugsweise Kunststoff oder Weichmetall, wobei unter Weichmetall ein Metall zu verstehen ist, das weicher als das Spannglied ist, z.B. nicht gehärteter Stahl. Gemäß den Ankerkeilen nach Fig. 7 und 8 ist vorgesehen, daß diese teilweise aus Kunststoff oder Weichmetall bestehen. Nach Fig. 7 ist ein konischer Innenteil 8 aus Kunststoff oder Weichmetall vorgesehen, der von einem konischen Außenteil 9 umgeben ist. Nach Fig. 8 ist ein zylindrischer Innenteil 8' aus Kunststoff oder Weichmetall vorgesehen, der von einem konischen Außenteil 9' umgeben ist. Die Innenteile 8, 8' und die Außenteile 9, 9' können entweder lose ineinandergesteckt oder z.B. durch Klebung verbunden sein. Es besteht auch die Möglichkeit, daß auf dem Spannglied 1 eine Hülse aus Kunststoff oder Weichmetall aufgezogen wird, die dem Innenteil 8 bzw. 8' entspricht, auf welcher dann der Außenteil 9 bzw. 9' aufgesteckt wird.

Fig. 9 zeigt in einem Diagramm den Spannkraftverlauf Vₒ entlang des Spannglieds 1 in seiner Längsachse X. I bezeichnet den freien Bereich des Spannglieds 1, II den Bereich innerhalb des zweiten Ankerkörpers 4, und 111 den Bereich innerhalb des ersten Ankerkörpers 2. Es ist ersichtlich, daß innerhalb des zweiten Ankerkörpers 4 die Spannkraft um AV abnimmt, und innerhalb des ersten Ankerkörpers 2 auf Null abgebaut wird (Kurve a). Die mit strichlierter Linie eingezeichnete Kurve b zeigt den Spannkraftverlauf, wenn nur der erste Ankerkörper 2 vorhanden wäre. Durch die Anordnung des zweiten Ankerkörpers 4 vor dem ersten Ankerkörper 2 wird ein Abbau der Spannkraft um ΔV von Δ% erreicht. Durch diese Maßnahme ergibt sich eine Steigerung der Dehnung des Spannglieds bei statischer Belastung um ein Mehrfaches und eine Steigerung der Bruchlast bis zur größtmöglichen. Bei dynamischer Belastung wird die Ermüdungsfestigkeit wesentlich gesteigert, d.h. die Wechselbeanspruchung o erhöht. Die Dauerfestigkeit des auf diese Weise verankerten Spannglieds entspricht nahezu der einer durch die Verankerung ungestörten Belastung des Spannglieds. Die Verankerung ist insbesondere zum Einsatz bei Schrägkabelbrückenkonstruktionen geeignet.

Beim dritten Ausführungsbeispiel nach Fig. 10 bis 12 weist der Preßteil 7' eine zylindrische Form auf und befindet sich zusammen mit dem Ankerkeil 6 in einem einteiligen Ankerkörper 8. Zwischen dem Ankerkörper 8 und der Ankerplatte 5 ist ein Zwischenglied 3 in Form eines zweiteiligen Unterlagsringes vorgesehen.

Die Herstellung der Verankerung erfolgt in der Weise, daß zuerst das Spannglied 1 gespannt wird, worauf der Ankerkeil 6 in den Ankerkörper 8 eingepreßt wird, während sich dieser über das Zwischenglied 3 auf der Ankerplatte 5 abstützt. Danach wird das Zwischenglied 3 entfernt, wobei das Spannglied 1 nachgespannt wird, sodaß sich der Ankerkörper 8 etwas vom Zwischenglied 3 abhebt. Anschließend wird das Spannglied 1 entspannt, sodaß der Ankerkörper 8 an der Stirnseite des zylindrischen Preßteiles 7' zunächst anliegt, wie in Fig. 11 dargestellt, worauf durch weiteres Entspannen des Spannglieds 1 das Einpressen des Preßteiles 7' in den Ankerkörper 8 bzw. in die Hohlräume des Spannglieds 1 erfolgt, bis der Ankerkörper 8 direkt auf der Ankerplatte 5 anliegt, wie in Fig. 12 dargestellt. Das Einpressen kann wiederum maschinell mittels einer Preßvorrichtung erfolgen, bzw. unterstützt werden. Gegebenenfalls kann aber auch ein geringer Abstand zwischen dem Ankerkörper 8 und der Ankerplatte 5 eingehalten werden, sodaß sich der Ankerkörper 8 in der Endlage über den Preßteil 7' auf der Ankerplatte 5 abstützt.

Beim vierten Ausführungsbeispiel nach Fig. 13 bis 15 ist der Preßteil als Ankerkeil 7" ausgebildet, dessen Konusspitze jedoch vom Bauwerk weggerichtet ist.

Die Herstellung der Verankerung erfolgt in der gleichen Weise wie beim dritten Ausführungsbeispiel, sodaß sich eine Beschreibung derselben erübrigt. Es versteht sich, daß die Ausführungsformen der Preßteile bzw. Ankerkeile nach Fig. 7 und 8 ebenfalls bei den Ausführungsbeispielen nach Fig. 10 bis 12, bzw. 13 bis 15 angewendet werden können, und daß diese Ausführungsbeispiele auch für mehrere Spannglieder, ähnlich wie in Fig. 4 bis 6 dargestellt, eingesetzt werden können.

## Patentansprüche

1. Verankerung für Spannglieder, insbesondere Spannlitzen oder Spannstäbe (1), wobei das Spannglied mittels mindestens zwei von diesem durchsetzten und hintereinander angeordneten Preßteilen (6, 7) in zumindest einem Ankerkörper verankert ist, dadurch gekennzeichnet, daß der vom Bauwerk entferntere Preßteil (6) härter oder gleich hart wie das Spannglied (1) und der dem Bauwerk näher gelegene Preßteil (7, 7', 7") weicher als das Spannglied (1) ist.

2. Verankerung nach Anspruch 1, dadurch gekennzeichnet, daß der dem Bauwerk näher gelegene Preßteil (7, 7', 7") aus Kunststoff oder Weichmetall besteht, wobei unter Weichmetall ein Metall zu verstehen ist, das weicher als das Spannglied ist, z.B. nicht gehärteter Stahl.

3. Verankerung nach Anspruch 1, dadurch gekennzeichnet, daß in dem dem Bauwerk näher gelegenen Preßteil (7, 7', 7") innenseitig eine Schichte aus Kunststoff oder Weichmetall vorgesehen ist.

4. Verankerung nach Anspruch 1, dadurch gekennzeichnet, daß der Ankerkörper aus einem vom Bauwerk entfernteren ersten Ankerkörper (2) und einem dem Bauwerk näher gelegenen zweiten Ankerkörper (4) besteht, wobei die Preßteile als Ankerkeile (6, 7) ausgebildet sind.

5. Verankerung nach Anspruch 1, dadurch gekennzeichnet, daß der Ankerkörper als einteiliger Ankerkörper (8) ausgebildet ist, wobei zumindest der vom Bauwerk entferntere Preßteil als Ankerkeil (6) ausgebildet ist.

6. Verankerung nach Anspruch 5, dadurch gekennzeichnet, daß der dem Bauwerk näher gelegene Preßteil (7') eine zylindrische Form aufweist.

7. Verankerung nach Anspruch 5, dadurch gekennzeichnet, daß der dem Bauwerk näher gelegene Preßteil als Ankerkeil (7") ausgebildet ist, dessen Konusspitze vom Bauwerk weggerichtet ist.

8. Verfahren zur Herstellung einer Verankerung von Spanngliedern nach den Ansprüchen 1 und 4, dadurch gekennzeichnet, daß das Spannglied (1) zuerst gespannt wird, worauf unter Einsetzen eines Zwischengliedes (3) zwischen dem ersten und dem zweiten Ankerkörper (2, 4) der Ankerkeil (6) des ersten Ankerkörpers (2) eingepreßt wird, währenddessen sich der erste Ankerkörper (2) über das Zwischenglied (3) auf dem zweiten Ankerkörper (4) abstützt, anschließend das Zwischenglied (3) entfernt und darauffolgend der Ankerkeil (7) des zweiten Ankerkörpers (4) über den ersten Ankerkörper (2) eingepreßt wird.

9. Verfahren nach Anspruch 8, dadurch gekennzeichnet, daß das Spannglied (1) zum Zweck der Entfernung des Zwischenglieds (3) nach dem Einpressen des Ankerkeils (6) in den ersten Ankerkörper (2) nachgespannt wird.

10. Verfahren nach den Ansprüchen 8 und 9, dadurch gekennzeichnet, daß nach dem Entfernen des Zwischenglieds (3) das Spannglied (1) entspannt wird, bis der erste Ankerkörper (2) am Ankerkeil (7) des zweiten Ankerkörpers (4) anliegt und anschließend das Einpressen des Ankerkeils (7) in den zweiten Ankerkörper (4) erfolgt.

11. Verfahren nach Anspruch 10, dadurch gekennzeichnet, daß das Einpressen des Ankerkeils (7) in den zweiten Ankerkörper (4) bis zum direkten Anliegen des ersten Ankerkörpers (2) auf dem zweiten Ankerkörper (4) erfolgt.

12. Verfahren nach den Ansprüchen 1,5,6 oder 7, dadurch gekennzeichnet, daß das Spannglied (1) zuerst gespannt wird, worauf unter Einsetzen eines Zwischenglieds (3) zwischen dem Ankerkörper (8) und einer Ankerplatte (5) der Ankerkeil (6) in den Ankerkörper (8) eingepreßt wird, währenddessen sich der Ankerkörper (8) über das Zwischenglied (3) auf der Ankerplatte (5) abstützt, anschließend das Zwischenglied entfernt, und darauffolgend der zylindrische Preßteil (7') bzw. der Ankerkeil (7") über den Ankerkörper (8) eingepreßt wird.

13. Verfahren nach Anspruch 12, dadurcrf gekennzeichnet, daß das Spannglied zum Zweck der Entfernung des Zwischenglieds (3) nach dem Einpressen des Ankerkeils (6) in den Ankerkörper (8) nachgespannt wird.

14. Verfahren nach den Ansprüchen 12 und 13, dadurch gekennzeichnet, daß nach dem Entfernen des Zwischenglieds das Spannglied (1) entspannt wird, bis sich der Ankerkörper (8) über den zylindrischen Preßteil (7') bzw. über den Ankerkeil (7") an der Ankerplatte (5) abstützt und anschließend das Einpressen des zylindrischen Preßteils (7') bzw. des Ankerkeils (7") in den Ankerkörper (8) erfolgt.

15. Verfahren nach Anspruch 14, dadurch gekennzeichnet, daß das Einpressen des zylindrischen Preßteils (7') bzw. des Ankerkeils (7") in den Ankerkörper (8) bis zum direkten Anliegen desselben auf der Ankerplatte (5) erfolgt.

## Revendications

1. Ancrage pour membres de précontrainte, notamment pour des torons ou des barres précontraintes (1), dans lequel le membre de précontrainte est ancré dans au moins un corps d'ancrage par deux pièces de serrage au moins (6, 7) qu'il traverse l'une après l'autre, caractérisé en ce que la pièce de serrage (6) la plus éloignée du bâtiment est plus dure ou aussi dure que le membre de précontrainte (1) et que la pièce de serrage (7, 7', 7") la plus rapprochée du bâtiment est moins dure que le membre de précontrainte (1).

2. Ancrage selon la revendication 1, caractérisé en ce que la pièce de serrage (7, 7', 7") la plus rapprochée du bâtiment est en matière plastique ou en métal mou, le terme de métal mou désignant un métal moins dur que celui du membre de précontrainte, par exemple un acier non trempé.

3. Ancrage selon la revendication 1, caractérisé en ce que la pièce de serrage (7, 7', 7") la plus rapprochée du bâtiment comprend du côté intérieur une couche de matière plastique ou de métal mou.

4. Ancrage selon la revendication 1, caractérisé en ce que le corps d'ancrage est constitué par un premier corps d'ancrage (2) plus éloigné du bâtiment et par un deuxième corps d'ancrage (4) plus rapproché du bâtiment, les pièces de serrage étant des clavettes d'ancrage (6, 7).

5. Ancrage selon la revendication 1, caractérisé en ce le corps d'ancrage (8) est d'une seule pièce et qu'au moins la pièce de serrage la plus éloignée du bâtiment est une clavette d'ancrage (6).

6. Ancrage selon la revendication 5, caractérisé en ce que la pièce de serrage (7') la plus rapprochée du bâtiment a une forme cylindrique.

7. Ancrage selon la revendication 5, caractérisé en ce que la pièce de serrage la plus rapprochée du bâtiment est une clavette conique (7") dont le sommet de cône est à l'opposé du bâtiment.

8. Procédé de fabrication d'un ancrage pour membres de précontrainte selon les revendications 1 et 4, caractérisé en ce que tout d'abord le membre de précontrainte (1) est soumis à une précontrainte après quoi, un membre intermédiaire (3) étant intercalé entre le premier et le deuxième corps d'ancrage (2,4), le coin d'ancrage (6) du premier corps d'ancrage (2) est enfoncé tandis que le premier corps d'ancrage (2) prend appui, par l'intermédiaire du membre intermédiaire (3), sur le deuxième corps d'ancrage (4), l'élément intermédiaire (3) étant ensuite enlevé et le coin d'ancrage (7) du deuxième corps d'ancrage (4) étant ensuite enfoncé par l'intermédiaire du premier corps d'ancrage (2).

9. Procédé selon la revendication 8, caractérisé en ce que, pour l'enlèvement du membre intermédiaire (3) le membre de précontrainte (1) est, après l'enfoncement de la clavette d'ancrage (6) dans le premier corps d'ancrage (2), soumis à une contrainte supplémentaire.

10. Procédé selon les revendications 8 et 9, caractérisé en ce qu'après l'enlèvement du membre intermédiaire (3) le membre de précontrainte (1) cesse d'être soumis à une contrainte jusqu'à ce que le premier corps d'ancrage (2) s'applique contre la clavette d'ancrage (7) du deuxième corps d'ancrage (4) et qu'ensuite la clavette d'ancrage (7) est enfoncée dans le deuxième corps d'ancrage (4).

11. Procédé selon la revendication 10, caractérisé en ce que l'enfoncement de la clavette d'ancrage (7) dans le deuxième corps d'ancrage (4) se poursuit jusqu'à ce que le premier corps d'ancrage (2) s'applique directement sur le deuxième corps d'ancrage (4).

12. Procédé selon les revendications 1, 5,6 ou 7, caractérisé en ce que tout d'abord le membre de précontrainte (1) est soumis à une précontrainte, après quoi, un membre intermédiaire (3) étant interposé entre le corps d'ancrage (8) et une plaque d'ancrage (5), la clavette (6) est enfoncée dans le corps d'ancrage (8) tandis que le corps d'ancrage (8) prend appui, par l'intermédiaire du membre intermédiaire (3), sur la plaque d'ancrage (5), le membre intermédiaire étant ensuite enlevé et la pièce de serrage cylindrique (7') ou la clavette d'ancrage (7") étant enfoncées par l'intermédiaire du corps d'ancrage (8).

13. Procédé selon la revendication 12, caractérisé en ce que, pour l'enlèvement du membre intermédiaire (3) le membre de précontrainte est, après l'enfoncement de la clavette d'ancrage (6) dans le corps d'ancrage (8), soumis à une contrainte supplémentaire.

14. Procédé selon les revendications 12 et 13, caractérisé en ce qu'après l'enlèvement du membre intermédiaire le membre de précontrainte (1) cesse d'être soumis à une contrainte jusqu'à ce que le corps d'ancrage (8) prenne appui, par l'intermédiaire de la pièce de serrage cylindrique (7') ou par l'intermédiaire de la clavette d'ancrage (7"), contre la plaque d'ancrage (5) et qu'ensuite la pièce de serrage cylindrique (7') ou la clavette d'ancrage (7") est enfoncée dans le corps d'ancrage (8).

15. Procédé selon la revendication 14, caractérisé en ce que l'enfoncement de la partie de serrage cylindrique (7') ou de la clavette d'ancrage (7") dans le corps d'ancrage (8) se poursuit jusqu'à ce qu'ils s'appliquent directement sur la plaque d'ancrage (5).

## Claims

1. An anchoring device for stressing members, in particular stressing braids or stressing rods (1), the stressing member being anchored in at least one anchoring body by means of at least two moulded members (6, 7) disposed one behind another and penetrated by the said stressing member, characterised in that the moulded member (6) remote from the construction being harder or of the same hardness as the stressing member (1) and the moulded member (7, 7', 7") lying nearer to the construction being softer than the stressing member (1).

2. An anchoring device according to claim 1, characterised in that the moulded member (7, 7', 7") lying nearer to the construction consists of a plastics material or a soft metal. a soft metal being understood to mean a metal which is softer than the stressing member, e.g. not tempered steel.

3. An anchoring device according to claim 1, characterised in that a layer of plastics material or soft metal is provided on the inside of the moulded member (7, 7', 7") lying nearer to the construction.

4. An anchoring device according to claim 1, characterised in that the anchoring body consists of a first anchoring body (2) remote from the construction and a second anchoring body (4) lying nearer to the construction, the moulded members being formed as anchoring wedges (6, 7).

5. An anchoring device according to claim 1, characterised in that the anchoring body is formed as a one-piece anchoring body (8), at least the moulded member remote from the construction being formed as an anchoring wedge (6).

6. An anchoring device according to claim 5, characterised in that the moulded member (7') lying nearer to the construction has a cylindrical form.

7. An anchoring device according to claim 5, characterised in that the moulded member lying nearer to the construction is formed as an anchoring wedge (7"), whose cone apex is directed away from the construction.

8. A process for manufacturing an anchoring device from stressing members according to claims 1 and 4, characterised in that the stressing member (1) is at first stressed, whereupon upon the insertion of an intermediate member (3) between the first and second anchoring body (2, 4) the anchoring wedge (6) of the first anchoring body (2) is pressed in while the first anchoring body (2) bears on the second anchoring body (4) via the intermediate member (3), then the intermediate member (3) is removed and subsequently the anchoring wedge (7) of the second anchoring body (4) is pressed in via the first anchoring body (2).

9. A process according to claim 8, characterised in that the stressing member (1) is re- stressed for the purpose of removing the intermediate member (3) after the anchoring wedge (6) has been pressed into the first anchoring body (2).

10. A process according to claims 8 and 9, characterised in that after removal of the intermediate member (3) the stressing member (1) is released until the first anchoring body (2) abuts the anchoring wedge (7) of the second anchoring body (4) and then the anchoring wedge (7) is pressed into the second anchoring body (4).

11. A process according to claim 10, characterised in that the anchoring wedge (7) is pressed into the second anchoring body (4) until the first anchoring body (2) directly abuts the second anchoring body (4).

12. A process according to claims 1, 5, 6 or 7, characterised in that the stressing member (1) is at first stressed, whereupon upon insertion of an intermediate member (3) between the anchoring body (8) and an anchoring plate (5) the anchoring wedge (6) is pressed into the anchoring body (8), while the anchoring body (8) bears against the anchoring plate (5) via the intermediate member (3), then the intermediate member is removed, and subsequently the cylindrical moulded member (7') or anchoring wedge (7") is pressed in via the anchoring body (8).

13. A process according to claim 12, characterised in that the stressing member is re-stressed for the purpose of removing the intermediate member (3) after the anchoring wedge (6) has been pressed into the anchoring body (8).

14. A process according to claims 12 and 13, characterised in that after removal of the intermediate member, the stressing member (1) is released until the anchoring body (8) bears against the anchoring plate (5) via the cylindrical moulded member (7') or the anchoring wedge (7") and then the cylindrical moulded member (7') or anchoring wedge (7") is pressed into the anchoring body (8).

15. A process according to claim 14, characterised in that the cylindrical moulded member (7') or anchoring wedge (7") is pressed into the anchoring body (8) until the anchoring body (8) directly abuts the anchoring plate (5).
